# EUROPÄISCHE PATENTSCHRIFT

(11) **EP 1 136 133 B1**
(45) Veröffentlichungstag und Bekanntmachung des Hinweises auf die Patenterteilung: **30.07.2008**
(21) Anmeldenummer: 00124283.3
(22) Anmeldetag: 14.11.2000
(51) Int. Cl.: B05B 3/04

(54) **Reinigungsdüse**
Cleaning nozzle
Buse de nettoyage

(30) Priorität: 16.02.2000 DE 10006864
(43) Veröffentlichungstag der Anmeldung: 26.09.2001
(73) Patentinhaber: Spraying Systems Deutschland GmbH, 73614 Schorndorf (DE)
(72) Erfinder: Feller, Roland, 73614 Schorndorf (DE); Steinhilber, Ernst, 71696 Möglingen (DE)
(74) Vertreter: Rüger, Barthelt & Abel Patentanwälte

(56) Entgegenhaltungen:
- EP-A- 0 645 191
- WO-A-97/21493
- DE-C- 22 366

## Beschreibung

Die Erfindung betrifft eine Düse, die insbesondere zur Reinigung der Innenwände von Behältern, Tanks und dgl. verwendet werden kann. Insbesondere handelt es sich um eine Düse, die im Betrieb rotiert (umläuft) und bei der das durchströmende Fluid zum Antrieb dient.

Reinigungsdüsen sollen einerseits bereits bei kleinen Betriebsdrücken, bspw. ab ca. 0,5 bar laufen. Andererseits sollen die Düsen bei Anwendung höherer Betriebsdrücke, z.B. über 20 bar, eine nicht zu große Drehzahl haben. Eine zu große Drehzahl der Düse beeinträchtigt die Reinigungswirkung.

Aus der BE-A 720 408 ist eine im Betrieb rotierende Düse mit einem Fluidantrieb bekannt. Die Düse weist ein zylindrisches Gehäuse auf, in dem eine Hohlwelle durch Kugellager drehbar gelagert ist. Ein erstes, oberes Ende der Hohlwelle ist bei einem axialen Anschluss angeordnet, der zur Zuführung einer Flüssigkeit dient. An dem unteren Ende der Welle ist ein Düsenkopf vorgesehen, der mit der Welle rotiert. In dem Düsenkopf ist ein mit der Welle kommunizierendes Verteilerrohr vorgesehen, das zu beiden Seiten der Welle, quer zu dieser angeordnet ist und an seinen Enden jeweils quer abzweigende Mundstücke trägt. Das drehbar gelagerte Verteilerrohr trägt ein Zahnrad, das an einem gehäusefesten Zahnrad abrollt. Dadurch werden die Mundstücke zusätzlich zur Drehung um die.vertikale Achse auch um die horizontale Verteilerrohrachse gedreht.

Als Antrieb dient eine Turbine, die mit der Hohlwelle drehfest verbunden ist. Die Turbine weist einen Läufer mit mehreren schräggestellten Schaufeln auf. Der Läufer ist in einem Gehäuse angeordnet, das fünf stirnseitige schräge Bohrungen als Fluideinlass aufweist. Dieser leitet das Fluid derart in den Raum zwischen der Turbine und dem Gehäuse ein, dass die rotierende Turbine auch bei wachsendem Betriebsdruck in sich abgebremst wird und die Drehzahl nicht über alle Grenzen steigt.

Die Düse weist einen komplizierten mechanischen Aufbau, insbesondere durch die gesonderte Turbine, auf. Ist das Fluid nicht ganz rein oder enthält es aus anderen Gründen Partikel, können sich diese zwischen der Turbine und dem Gehäuse ablagern und die Funktion der Düse beeinträchtigen. Der zu Antriebszwecken abgezweigte, nicht unwesentliche Teil der Flüssigkeit wird außerdem über den Boden des Gehäuses entleert und nicht zu den Mundstücken geleitet.

Aus der EP 0 645 191 B1 ist eine weitere rotierende Düse bekannt, die eine in einem Gehäuse drehbar gelagerte Hohlwelle mit einer drehfest mit dieser verbundenen Turbine aufweist. Die Lagerung der Welle erfolgt durch eine Radiallagerfläche an einer Lagerbohrung und einer Axiallagerfläche. Die Turbine wird von einem Injektor in Rotation versetzt bzw. gehalten. Die Axiallagerfläche wirkt als eine von dem Flüssigkeitsdruck gesteuerte Reibungsbremse. Sie wirkt der von dem Fluid erzeugten Antriebskraft entgegen, mit der die Turbine beaufschlagt wird. Dadurch kann über einen weiten Druckbereich eine zu große Düsendrehzahl verhindert werden.

Die Düse hat sich in der Praxis bewährt. Allerdings kann es an der Reibungsbremse mit zunehmendem Fluiddruck zu erhöhter Reibung und somit zu Verschleiß kommen. Eine Langzeitverschleißfestigkeit kann durch die Wahl eines geeigneten Materials, im vorliegenden Fall von PTFE, erhalten werden. Der Aufbau der Düse ist etwas aufwendig.

Aus der DE 22 366 C ist eine rotierende Brause zur Anwendung bei Springbrunnen, Ventilationsapparaten und dgl. bekannt. Die Brause weist ein Zuleitungsrohr, ein mit dem Zuleitungsrohr verbundenes feststehendes inneres Gehäuseelement, das mehrere nach innen ragende Leitschaufeln trägt, und ein umlaufendes äußeres Gehäuseelement auf, das als turbinenartiges Schaufelrad ausgebildet ist und mehrere radial nach außen ragende Arme trägt. Die Leitschaufeln führen das über das Zuleitungsrohr eihgeleitete Wasser durch korrespondierende Spalte dem äußeren Gehäuseelement zu, das das Wasser durch Bohrungen in den Armen nach außen in die Höhe entleert.

Aus der WO 97/21493 A ist ein Rasensprenger mit Merkmalen bekannt, auf denen der Oberbegriff des Patentanspruchs 1 basiert.

Die Brause und der Rasensprenger eignen sich nicht als Reinigungsdüsen. Vielmehr liegt ihre Aufgabe in einer möglichst gleichmäßigen Wasserverteilung.

Davon ausgehend ist die Aufgabe der Erfindung, eine Düse mit hoher Reinigungseffizienz und einem über weiten Druckbereich stabilen Drehverhalten zu schaffen, die einen einfachen, kostengünstigen Aufbau aufweist. Die Düse sollte gegen Verschmutzungen möglichst resistent und verschleißfest ausgebildet sein.

Diese Aufgabe wird mit einer Düse mit den Merkmalen des Anspruchs 1 gelöst.

Die erfindungsgemäße Düse weist wenigstens einen Fluidantrieb, der ein Antriebsdrehmoment erzeugt und mit dem Düsenkörper verbunden ist, und wenigstens eine Bremseinrichtung auf, die ebenfalls als Fluidantrieb ausgebildet ist und die ein dem Antriebsdrehmoment entgegengesetztes Drehmoment liefert. Die Drehzahl der Düse wird dadurch stabilisiert, d.h. es wird verhindert, dass die Drehzahl der Düse bei Druckerhöhung übermäßig zunimmt. Vielmehr startet die Düse bei niedrigen Betriebsdrücken schon mit einer relativ hohen Drehzahl. Mit zunehmendem Druck nimmt die Drehzahl zunächst bis zu einem Minimalwert ab, von dem ausgehend sie dann mit weiter zunehmenden Druck langsam wieder ansteigt. Es sind somit niedrige Drehzahlen auch bei hohen Drücken möglich. Dadurch kann ein kräftiger Strahl mit großen Tropfen und großer Wurfweite erzeugt werden, der geeignet ist, eine Behälterwand gründlich zu reinigen. Als Fluid kommt Schaum, Dampf, Dampf-Wasser-Gemisch, Wasser, Säure, Lauge oder evtl. ein partikelhaltiges Fluid in Betracht.

Zur Drehzahlstabilisierung wird eine Bremswirkung genutzt. Diese wird durch ein entgegengesetztes Drehmoment erzielt, die von gesonderten Fluidantrieben herrühren. Dies ergibt eine vom Verschleißzustand der Lager unabhängige Bremswirkung. Die Düse ist somit wenig verschleißanfällig. Durch die funktionelle Trennung des Fluidantriebs von der Bremseinrichtung wird zudem eine Entkopplung beider Antriebseinrichtungen sichergestellt. Die Antriebs- und die Bremswirkung sind unabhängig voneinander einstellbar und an die Bedürfnisse, bspw. an das gewünschte Drehzahlverhalten oder die Größe der Düse anzupassen.

Eine gegen Verschmutzungen weitgehend resistente und verschleißfeste Düse wird erhalten, indem ein Fluidantrieb vorgesehen ist, dessen Rotor durch das Gehäuse des Düsenkörpers selbst gebildet wird. Hierzu wird der eintretende Fluidstrom in Umfangsrichtung beschleunigt. Sein Drall bewirkt die Mitnahme des Düsenkörpers z.B. durch Reibung. Es ist keine drehende Welle, keine Turbine und auch kein Getriebe oder sonstiges Kraftübertragungsmittel erforderlich, was den Aufbau besonders einfach macht. Es rotiert nur der Düsenkörper, sonst sind keine bewegten Teile enthalten. Das Antriebsdrehmoment wird direkt an dem Gehäuse erzeugt. Das Gehäuse ist praktisch leer (ohne Einbauten). Durch entsprechende Ausbildung der Gehäuseinnenwand und der Düsenabmessungen kann ein geeignetes Drehzahlverhalten der Düse für den interessierenden Arbeitsdruckbereich und die Anwendung sichergestellt werden.

Der erfindungsgemäße Aufbau, bei dem alle Spalte, Freiräume und Lagerstellen von dem Fluid durchströmt werden, bewirken eine Selbstreinigung der Düse. Sie ist deshalb im Lebensmittel- und Pharmabereich und auch sonst anwendbar, wo es auf besondere Sauberkeit ankommt.

Die Düse kann aus Metall, einer Metalllegierung, Kunststoff, Keramik o.a. gefertigt sein und dadurch an gewünschte Einsatzfälle angepasst werden.

Das Gehäuse ist innen wie außen vorzugsweise rotationssymmetrisch (z.B. zylindrisch) ausgebildet. Der Innenraum ist frei von Einbauten, die die Strömung stören, wie Turbinenschaufeln oder dergl. Dadurch werden Beeinträchtigungen des Spritzverhaltens vermieden.

Eine geeignete Ausbildung des Düsenmundes ermöglicht es, einen Strahl zu erzeugen, der sowohl in Radial- als auch in Axialrichtung insgesamt fächerförmig (Flachstrahl) austritt. Es können auch mehrere Düsenmunde vorgesehen werden, die kreissegment- oder fächerartige Fluidstrahlen liefern. Der Strahlwinkel, der erhalten wird, wenn die einzelnen Strahlsegmente in eine die Drehachse enthaltende Ebene projiziert werden, umfasst vorzugsweise 180°, um eine Behälterinnenwand vollständig zu erreichen. Je nach Anwendung können aber auch Gesamtstrahlwinkel von weniger als 180° gebildet werden.

Eine gezielte Gestaltung und Anordnung der Düsenmunde ermöglicht es, die auf den Düsenkörper wirkende Axialkraft bspw. durch Rückstoßeffekte zu kontrollieren, zu kompensieren oder sogar vollständig aufzuheben. Dadurch können Reibkräfte und -momente an Axialflächen minimiert werden.

Zum Antrieb kann eine Drallerzeugungseinrichtung gehören, die den Eingang in das Gehäuse bildet. Der Drall des Fluids treibt den Düsenkörper dann in der Drehrichtung an.

Bei einer geeigneten Ausgestaltung ist die Drallerzeugungseinrichtung Teil eines zur Lagerung des Düsenkörpers vorgesehenen Gleitlagerelements, in dem der Fluideinlass der Düse vorgesehen ist. Die Drallerzeugungseinrichtung weist eine oder mehrere, vorzugsweise drei Eintrittsöffnungen auf, die den Fluideinlass mit dem Innenraum des Düsenkörpers strömungsmäßig verbinden und sich in Radialrichtung und schräg zur Axialrichtung öffnen. Vorzugsweise sitzt auf der Drallerzeugungseinrichtung mit geringem Spiel ein Abschnitt des Gehäuses, das die sich radial öffnenden Abschnitte der Einströmöffnungen abdeckt. Zwischen der Drallerzeugungseinrichtung und dem Gehäuse ist vorzugsweise ein nur geringer, vorzugsweise ringförmiger und absatzloser Spalt von etwa 0,01 mm bis 0,2 mm festgelegt, so dass die Lagerung des Düsenkörpers durch ein Fluidpolster des einströmenden Fluids bewirkt wird. Diese Art Gleitlager hat sich als besonders robust erwiesen. Vorteilhafterweise können Kugellager entfallen.

Erforderlichenfalls können in dem Gehäuse Mittel zur Mitnahme des Gehäuses durch das Fluid, bspw. Rillen oder dgl., vorgesehen sein. Die Antriebswirkung kann dadurch gestärkt werden.

Die zur Hemmung des Düsenkörpers eingerichtete Bremseinrichtung wird vorzugsweise durch den Ausgang des Innenraums des Düsenkörpers, d.h. einen oder mehrere Düsenmunde gebildet. Bremsende Düsenöffnungen weisen eine Düsenachse auf, die die Drehachse des Gehäuses nicht schneidet. Der austretende Fluidstrahl bewirkt einen Rückstoß, der ein Drehmoment erzeugt und den Drehkörper bremst. Es wird so ein stabiles Drehverhalten unabhängig vom Betriebsdruck sicherstellt.

Der betreffende Düsenmund ist vorzugsweise in Axialrichtung etwas länglich gestaltet und gegen die ihn schneidende Radiale geneigt. Die Bremswirkung durch den Düsenmund ist vorzugsweise geringer als die Antriebswirkung der Antriebseinrichtung. Bedarfsweise kann der Antrieb jedoch auch durch den Rückstoß des Düsenmundes oder mehrerer Düsenmunde und die Bremswirkung durch die Drallerzeugungseinrichtung bewirkt werden.

In Abhängigkeit von der Größe der Düse, dem gewünschten Drehzahl- und Betriebsdruckbereich sowie dem Strahlverhalten können mehrere solcher Durchgangsöffnungen, die als vom Fluiddruck abhängige Bremseinrichtungen arbeiten, vorgesehen werden.

Der Düsenkörper ist auf einem Lagerelement drehbar gelagert, an dessen einem Ende sich der Fluideinlass befindet und der an seinem anderen Ende eine starre Achse trägt, um die der Düsenkörper rotiert. Zwischen der Achse und dem diese umgebenden Gehäuse des Düsenkörpers ist der freie Strömungskanal ausgebildet, der im Wesentlichen keine Hindernisse enthält. Ein Sicherungselement ist an dem freien Ende der Achse befestigt und kann zu Reinigungszwecken gelöst werden.

Axiallagerflächen an dem Lagerelement und dem Sicherungelement bilden mit den zugehörigen Flächen an dem Düsenkörper ein Gleitlager. Es ist keine gesonderte Dichtung vorgesehen. Im Betrieb tritt an den Gleitlagerflächen eine Leckage auf, die eine Flüssigkeitsschmierung ergibt und Reibung sowie Verschleiß mindert.

Ein Ausführungsbeispiel der Erfindung ist Gegenstand der Beschreibung. Es zeigen:
- Fig. 1: die erfindungsgemäße Düse in einer perspektivischen Explosionsdarstellung,
- Fig. 2: die Düse nach Fig. 1, in teilweise längs geschnittener Darstellung,
- Fig. 3: die Düse nach Fig. 1 und 2 in einer Querschnittsdarstellung, geschnitten entlang der Linie A-A, gesehen in der Richtung der Pfeile,
- Fig. 4: die Düse nach Fig. 1 und 2 in einer Querschnittsdarstellung, geschnitten entlang der Linie B-B, gesehen in der Richtung der Pfeile,
- Fig. 5: ein Diagramm zur Veranschaulichung der Abhängigkeit der Durchflussmenge vom Betriebsdruck p und
- Fig. 6: ein Diagramm zur Veranschaulichung der Abhängigkeit der Drehzahl n vom Betriebsdruck p und
- Fig. 7a,b: eine weitere Ausführungsform der erfindungsgemäßen Düse, in teilweise längsgeschnittener Darstellung bzw. in Draufsicht.

In den Fig. 1 und 2 ist eine erfindungsgemäße Düse 1 veranschaulicht, die zur Erzeugung eines fächerförmigen, radial nach außen gerichteten Strahls dient. Die Düse 1 weist einen Düsenkörper 2 auf, der gemäß Fig. 2 zwischen einem Lagerelement 3 und einem Sicherungselement 4 angeordnet und an diesen drehbar gelagert ist.

Der Düsenkörper weist ein zylindrisches, bezüglich einer Drehachse 5 im wesentlichen rotationssymmetrisches Gehäuse 6 auf, das einen zylindrischen Innenraum 7 begrenzt. An einem von dem Sicherungselement 4 abgewandten Ende ist das Gehäuse 6 als rohrförmiger Hals 8 mit einer zylindrischen Innenumfangsfläche 9 ausgebildet. Eine radial nach innen vorspringende Schulter 10 teilt die zylindrische Innenumfangsfläche 9 in einen ersten zylindrischen Abschnitt 9a sowie einen zweiten Abschnitt 9b auf, der das freie Ende des Halses 8 bildet und gegenüber dem Abschnitt 9a etwas größeren Innendurchmesser aufweist.

Der Hals 8 geht in einen Abschnitt 11 des Gehäuses über, der im Verhältnis zu dem Hals 8 einen größeren Innen- und Außendurchmesser hat, so dass sich der Innenraum 7 dort unter Ausbildung einer zylindrischen Kammer 12 erweitert. An den Abschnitt 11 schließt sich ein ringförmiger Fortsatz 13 mit einer zylindrischen Innenfläche 14 und einer ringförmigen Stirnfläche 15 an, der das stromaufwärtige, dem Sicherungselement 4 zugewandte Ende des Gehäuses 6 bildet. Der Fortsatz 13 ist konzentrisch zu dem Hals 8 angeordnet und weist vorzugsweise etwa den gleichen Innendurchmesser auf.

An dem Abschnitt 11 sind zur Ausbildung von Düsenmündern ein oder mehrere Öffnungen 17a, 17b, 18 vorgesehen. Die Öffnungen 17a, 17b sind als funktionsbestimmende Düsenmünder in abgerundeten Übergangsabschnitten 19a, 19b zwischen dem Abschnitt 11 und dem Fortsatz 13 bzw. dem Hals 8 ausgebildet. Sie erzeugen einen fächerförmigen Strahl, dessen Grenzen ungefähr die Axialrichtung und die Radialrichtung sind. Je nach gewünschtem Strahlverhalten sind auch andere Ausbildungen des Düsenmundes möglich. Die Ausbildung der Düsenmünder 17a, 17b und ihre Anordnung in den gegenüberliegenden Übergangsabschnitten 19a, 19b erlauben eine zumindest teilweise Kompensation der auf Düsenkörper 2 von dem Fluid einwirkenden Axialkraft.

Die Öffnung 18 ist im zentralen Bereich des Abschnitts 11 des Gehäuses 6 zwischen den Öffnungen 17a, 17b, in Umfangsrichtung um 180° von diesen beabstandet angeordnet. Sie ist in Axialrichtung durch Wände 21a, 21b und in Umfangsrichtung durch Wände 22a, 22b begrenzt und in Seitenansicht trapezförmig. Die Wände 21a, 21b sind bspw. etwas gewölbt und schräg zu der Austrittsfläche geneigt. Die Öffnung 18 erweitert sich in Axialrichtung nach außen hin. Die axial ausgerichteten und zueinander vorzugsweise parallelen Wände 22a, 22b sind in Umfangsrichtung und gegen die Radiale geneigt angeordnet. Damit ist der betreffende Düsenmund so angeordnet, dass er ein der Drehung des Düsenkörpers 11 entgegenwirkendes Reaktionsmoment erzeugt.

Zur drehbaren Lagerung des Düsenkörpers 2 dient das Lagerelement 3. Es ist an seinem einen Ende mit einem Fluideinlass 23 versehen, der durch eine Axialbohrung 24 mit Innengewinde 25 gebildet ist. Auf der dem Fluideinlass 23 abgewandten Seite des Lagerelements 3 ist eine Achse 26 vorgesehen, die zwischen ihrem freien Ende 27 und einer an ihr vorgesehenen radial nach innen springenden Stufe 28 ein Außengewinde 29 aufweist.

Das Lagerelement ist bezüglich der Drehachse 5 rotationssyinmetrisch ausgebildet. Es weist einen den Fluideinlass 23 umgebenden ersten zylindrischen Wandbereich 31 sowie daran anschließend einen Bereich 32 auf, der sich mit einer Krümmung verjüngt und in einen Zylinderabschnitt 33 übergeht. Der Zylinderabschnitt 33, in dem die den Fluideinlass 23 bildende Axialbohrung 24 als Sackbohrung endet, weist eine Stirnfläche 34 sowie einen Mantelfläche 35 auf. An der Stirnfläche 34 stützt sich im statischen Zustand die Schulter 10 des Halses 8 ab. Im Betrieb (unter Fluiddruck) ist die Schulter 10 von der Stirnfläche 34 etwas abgehoben und berührt diese vorzugsweise nicht.

Der Radius der koaxial zu der Achse 5 angeordneten Mantelfläche 35 des Zylinderabschnitts 33 ist etwas geringer als der Innenradius der Innenwand 9b des Halses 8. Das verbleibende Spiel dient als Lagerspiel einer Gleitlageranordnung 36. Zwischen der Mantelfläche 35 und der Innenwand 9b kann z.B. ein Spalt 37 von bspw. lediglich etwa 0,1 mm Weite gebildet sein. Zur Verschleißminderung ist die Düse 1 vorzugsweise aus einem geeigneten Werkstoff, vorzugsweise aus einem korrosionsbeständigen Metall, Keramik oder Kunststoff gefertigt.

Der Zylinderabschnitt 33 bildet eine Drallerzeugungseinrichtung 41, die das einströmende Fluid in Umfangsrichtung beschleunigt. Der Zylinderabschnitt 33 weist z.B. drei äquidistant angeordnete Eintrittsöffnungen 42 auf. Jede ist durch eine die Stirnfläche 34 und die Mantelfläche 35 schneidende Nut 43 gebildet. Die Nuten 43 sind mit einer Steigung gegen die Axialrichtung (nach Art eines steilen Gewindes) schräg geneigt angeordnet und haben Verbindung mit der Axialbohrung 24.

Der Düsenkörper 2 ist auf dem Lagerelement 3 durch das Sicherungselement 4 gesichert, das eine Axialbohrung 44 mit Innengewinde 45 aufweist. Ein in dem Innenraum 7 des Düsenkörpers 2 angeordneter Strömungskörper 46 des Sicherungselements 4 weist eine bogenförmige, sich in Strömungsrichtung erweiternde Außenwand, so dass das Fluid mit nur geringem Widerstand zu dem Düsenmund 17a abgelenkt wird. Das Fluid wird kaum verwirbelt und das Spritzverhalten nicht beeinträchtigt. Im Anschluss an den Strömungskörper 46 ist eine ringförmige Lagerfläche 47 vorgesehen, die mit der Innenfläche 14 des Fortsatzes 13 eine weitere Gleitlageranordnung 48 für den Düsenkörper 2 bildet. Das Lagerspiel beträgt etwa 0,1 mm. Ferner ist im Anschluss an die Lagerfläche 47 eine axiale Lagerfläche 49 vorgesehen, die mit der Stirnfläche 15 des Fortsatzes 13 den Düsenkörper in Axialrichtung mit geringem Spiel fixiert. An den beiden Gleitlageranordnungen 36, 48 ist keine zusätzliche Dichtung erforderlich oder vorgesehen.

Die Arbeitsweise der insoweit beschriebenen Düse 1 ist wie folgt:

Das Fluid gelangt über den Fluideinlass 23 zu den Eintrittsöffnungen 42 der Drallerzeugungseinrichtung 41, die den Eingang des Innenraums 7 bilden. Der Fluidstrahl wird durch die Eintrittsöffnungen 42 in drei Teilstrahlen mit Drall in den Innenraum geleitet. Die drallerzeugenden Nuten 43 stehen etwa unter einem Winkel von 35° bis 55°, vorzugsweise ca. 45°, zu der Drehachse. Der eintretende Fluidstrom wird zunächst radial nach außen und außerdem in Umfangsrichtung abgelenkt. Das mit Drall strömende Fluid trifft auf die Innenwand des Halses 8 und des Gehäuses 6. Es tritt ein Mitnahmeeffekt auf, der ein auf das Gehäuse 6 einwirkendes Drehmoment erzeugt und das Gehäuse 6 dreht. Die Drallerzeugungseinrichtung 41 und das Gehäuse 6 bilden somit einen ersten Fluidantrieb 51 für den Düsenkörper 2.

Das in das Gehäuse 6 gelangte Fluid tritt durch die Öffnungen 17a, 17b, 18 jeweils in Strahlen aus. Die Strahlen sind jeweils fächerförmig und ergänzen sich insgesamt zu einem fächerförmigen Strahl, der sich ausgehend von der Drehachse 5 über 180° bis zur Drehachse 5 erstreckt. Der Fächer ist in einzelne Teilfächer aufgeteilt, die den jeweiligen Düsenmündern zugeordnet sind. Sie können in Umfangsrichtung versetzt sein.

Der aus dem seitlichen Düsenmund, d.h. der Öffnung 18 austretende Strahl erzeugt eine Reaktionskraft, die auf das Gehäuse 6 wirkt, wobei die Kraftrichtung jedoch die Drehachse 5 nicht schneidet. Bspw. ist die Kraftrichtung um ca 30 gegen die Radiale versetzt. Es entsteht dadurch ein auf das Gehäuse 6 wirkendes bremsendes Drehmoment. Der seitliche Düsenmund 18 bildet somit eine Bremseinrichtung. Das bremsend wirkende Drehmoment entspricht dem Rückstoß, den der austretende Strahl auf das Gehäuse 6 ausübt und ist somit druckabhängig. Tendenziell nimmt der Rückstoß mit zunehmendem Druck zu.

Das Antriebsdrehmoment entspricht dem Drall, der in das Gehäuse 6 eintretenden Flüssigkeit und nimmt somit tendenziell bei Erhöhung der Fluidgeschwindigkeit und somit bei Erhöhung des Fluiddrucks zu. Bei sehr geringen Drücken, wie bspw. unterhalb 0,5 bar, ist die Bremsungswirkung des Rückstoßes an der Öffnung 22a gering. Es überwirkt das antreibende Drehmoment durch den Drall des Fluids. Die Düse dreht dabei mit einer Drehzahl bis 30 U/min. Mit zunehmendem Druck wird die Rückstoßbremsung an der Öffnung 18 wirksam. Die Drehzahl fällt dabei auf Werte von bspw. 3 U/min bis 4 U/min bei 1 bar. Das Gehäuse 6 und seine Lagerstellen sind so gestaltet, dass nahezu keine Axialkraft auf das Gehäuse 6 wirkt, wodurch an den Lagerstellen kaum bremsende Reibung in Erscheinung tritt. Außerdem lässt sich der Axialschub des Gehäuses 6 durch die Ausbildung der Düsenmunde 17a, 17b und 18 steuern.

Mit zunehmendem Druck nimmt die Drehzahl des Düsenkörpers 6 allmählich wieder zu - es überwiegt etwas die Antriebswirkung durch den Drall des Fluids. Bspw. kann die Zunahme linear beim flachem Anstieg der Kurve sein. Versuche zeigen bei 20 bar eine Umdrehungszahl von 24 U/min. Die Düse zeigt somit eine Selbststabilisierungsfunktion der Drehzahl. Die langsame aber stabile Umdrehung des Gehäuses 6 gestattet bei hohem Druck das Austreten des Fluids mit großer Wurfweite und guter Reinigungswirkung auch an großen Behältern.

Bei dem vorgestellten Düsenaufbau kann der Innenraum des Gehäuses 6 vollkommen frei gestaltet werden. Insbesondere sind keinerlei Einbauten oder dgl. erforderlich. Dadurch wird das Spritzverhalten der einzelnen Düsenöffnungen an dem Düsenkörper 2 (Gehäuse) nicht gestört und der austretende Fluidstrahl wird nicht beeinflusst, wie es der Fall sein kann, wenn in dem Gehäuse Turbinen oder dgl. untergebracht sind. Außerdem zeigt sich eine lineare Abhängigkeit zwischen dem Fluiddruck und der Durchflussmenge, wie Figur 5 veranschaulicht. Die Düse weist einen geringen inneren Strömungswiderstand auf, der insbesondere bei höheren Drücken und somit höheren Fließgeschwindigkeiten von Bedeutung ist. Damit kann die Düse nicht nur bei sehr niedrigen Drücken und bei wenig dichten Fluiden wie Luft, Dampf oder Schaum Anwendung finden, sondern auch und gerade für Flüssigkeiten mit hohen Drücken, die eine gute Reinigungswirkung erzielen.

Bei der vorgestellten Ausführungsform wird der Düsenantrieb durch die Antriebseinrichtung 51 und die Bremsung durch die Bremseinrichtung 18 bewirkt. Die Drehzahl-Druck-Kennlinie hat einen wannenförmigen Verlauf. Eine ebenfalls stabilisierte Kennlinie lässt sich auch erhalten, wenn die Öffnung 18 ein überwiegendes Moment erzeugt und als Antrieb wirkt, während die Antriebseinrichtung 51 schwächer ist und als Bremse wirkt.

In Fig. 7a, 7b ist eine weitere Ausführungsform der erfindungsgemäßen Düse veranschaulicht. Soweit Übereinstimmungen mit der vorstehend beschriebenen Düse in Bau und/oder Funktion bestehen, wird unter Zugrundelegung gleicher Bezugszeichen auf die vorstehende Beschreibung verwiesen.

Die in Fig. 7a und 7b dargestellte Ausführungsform der Düse 1 unterscheidet sich von der in Fig. 1 bis 4 dargestellten insbesondere dadurch, dass anstelle der Schraubverbindung 29, 45 eine Stiftsicherung 52 zur Befestigung des Sicherungselements 4 an dem Lagerelement 3 vorgesehen ist. Zu diesem Zweck ist die Axialbohrung 44 des Sicherungselements 4 als Zentralbohrung ausgebildet. Als Stift dient hier ein Federstecker 53 aus einem federnden Material, der in einer Durchgangsbohrung 54 an dem freien Ende 27 der Achse 26 steckt, um die Düse 1 in axialer Richtung zu fixieren. An einer Abschlusskappe 55 des Sicherungselements 4 können ebenso Durchgangsbohrungen oder den Federstecker 53 aufnehmende radiale Nuten 56 vorgesehen sein, um das Sicherungselement 4 zusätzlich gegen Verdrehen zu sichern. Der Vorteil der Stiftsicherung 52 oder einer entsprechenden Sicherung von außen liegt darin, dass die Zentralbohrung 44 wie auch die Achse 26 gewindelos, also glattwandig ausgebildet und spaltarm, insbesondere ohne Labyrinthspalte, miteinander verbunden werden können. In den verbleibenden, vom Fluid durchspülbaren Spalten können sich also Schmutzpartikel oder dgl. kaum festsetzen. Dies ermöglicht insbesondere die Anwendungen im Pharma- und Lebensmittelbereich.

In der Ausführungsform nach Fig. 7a, 7b sind die die Drallerzeugungseinrichtung 41 bildenden Nuten 43 in umgekehrten Sinne ausgerichtet als in der Ausführungsform nach Fig. 1 bis 4, so dass der Düsenkörper 2 hier in Strömungsrichtung gesehen gegen den Uhrzeigersinn angetrieben wird. Demgemäß ist zur Erzielung der gewünschten Bremswirkung auch der seitliche Düsenmund 18 in die andere Richtung gegen die Radiale geneigt.

Eine, insbesondere für Reinigungszwecke anwendbare Düse weist einen drehbar gelagerten Düsenkörper auf, an dem ein oder mehrere Düsenmünder vorgesehen sind. Als Drehantrieb dient das Düsengehäuse selbst, das von einer mit Drall in das Gehäuse geleiteten Flüssigkeit mitgenommen wird. Um die Antriebswirkung zu stabilisieren, ist an der Düse wenigstens eine Bremseinrichtung vorgesehen, die durch Fluidwirkung ein bremsendes Drehmoment erzeugt. Vorzugsweise wird hier der Rückstoß an einer Düsenöffnung genutzt.

## Patentansprüche

1. Düse (1), insbesondere zum Reinigen von Behältern mittels eines Fluids,
mit einem drehbar gelagerten Düsenkörper (2), der ein Gehäuse (6) und wenigstens einen in diesem ausgebildeten Düsenmund (17a, 17b, 18) aufweist, aus dem das Fluid aus der Düse (1) in die Umgebung austritt,
mit einem Fluidantrieb (51), der drehfest mit dem Düsenkörper (2) verbunden ist, und
mit einer von dem ersten Fluidantrieb (51) getrennten Bremseinrichtung (18), die zur Hemmung der Drehung des Düsenkörpers (2) eingerichtet ist, wobei die Bremseinrichtung (18) durch einen zweiten Fluidantrieb (18) gebildet ist
**dadurch gekennzeichnet, dass**
das Gehäuse (6) des Düsenkörpers (2) einen von Einbauten freien, fluiddurchströmten Innenraum (7) aufweist und als durch die Wirkung des Fluids angetriebener Rotor des ersten Fluidantriebs (51) dient.

2. Düse nach Anspruch 1, **dadurch gekennzeichnet, dass** sie vollständig aus einem korrosionsbeständigen Metall gefertigt ist.

3. Düse nach Anspruch 1, **dadurch gekennzeichnet, dass** das Gehäuse (6) des Düsenkörpers (2) zylindrisch ausgebildet ist und einen im Wesentlichen rotationssymmetrischen Innenraum (7) umschließt, der von dem Fluid durchströmt wird, und dass eine Drallerzeugungseinrichtung (41) vorgesehen ist, die dem Fluidstrom einen Drall erteilt.

4. Düse nach Anspruch 1, **dadurch gekennzeichnet, dass** der Düsenmund (17a, 17b, 18) derart ausgebildet ist, dass ein fächerartiger austretender Fluidstrahl erzeugt wird, der in mehrere Segmente aufgeteilt ist, die in Umfangsrichtung zusammengeklappt vorzugsweise einen Stahlwinkel von 180° ergeben.

5. Düse nach Anspruch 3, **dadurch gekennzeichnet, dass** die den Fluidantrieb (51) bildende Drallerzeugungseinrichtung (41) am Eingang des Innenraums (7) angeordnet ist oder diesen bildet und wenigstens eine von einem Fluideinlass (23) zu dem Innenraum (7) führende Eintrittsöffnung (42) aufweist.

6. Düse nach Anspruch 3, **dadurch gekennzeichnet, dass** die Drallerzeugungseinrichtung (41) durch einen Zylinderabschnitt (33) gebildet ist, der vorzugsweise Teil eines zur drehbaren Lagerung des Düsenkörpers eingerichteten Lagerelements (3) ist, der eine Mantelfläche (35) sowie eine in Strömungsrichtung zeigende kreisringförmige Stirnfläche (34) aufweist und in dem die Eintrittsöffnung (42) als eine Nut (43) ausgebildet ist, die zu der Mantelfläche (35) und der Stirnseite (34) hin offen ist und zu der Axialrichtung geneigt verläuft, und dass zwischen der Mantelfläche (35) und dem konzentrisch dazu angeordneten Gehäuse (6) des Düsenkörpers (2) ein lediglich geringer Spalt (37) zur Lagerung des Gehäuses (6) festgelegt ist.

7. Düse nach Anspruch 3, 5 oder 6, **dadurch gekennzeichnet, dass** mehrere, vorzugsweise drei Eintrittsöffnungen (42) vorgesehen sind, die vorzugsweise in Umfangsrichtung äquidistant und gleichsinnig angeordnet sind.

8. Düse nach Anspruch 1, **dadurch gekennzeichnet, dass** die Bremseinrichtung (18) durch wenigstens eine in dem Gehäuse (6) vorgesehene Durchgangsöffnung (18) gebildet ist, an der das ausströmende Fluid eine Reaktionskraft hervorruft.

9. Düse nach Anspruch 8, **dadurch gekennzeichnet, dass** die Durchgangsöffnung (18) in Umfangsrichtung durch eine im Wesentlichen axial ausgerichtete Wand (22b) begrenzt ist, die nach außen hin in Drehrichtung geneigt ist und auf die der hindurchtretende Fluidstrahl einen Rückstoß ausübt, der den Düsenkörper (2) in seiner Drehbewegung hemmt.

10. Düse nach Anspruch 9, **dadurch gekennzeichnet, dass** eine andere die Durchgangsöffnung (18) in Umfangsrichtung begrenzende Wand (22a), die der ersten Wand (22b) bei der Drehung des Düsenkörpers (2) vorauseilt, in etwa parallel zu der Wand (22b) ausgerichtet ist.

11. Düse nach Anspruch 1, **dadurch gekennzeichnet, dass** zur Lagerung des Düsenkörpers (2) ein Lagerelement (3), in das ein Fluideinlass (23) einmündet und das an seinem dem Fluideinlass (23) abgewandten Ende eine Achse (26) trägt, die eine Drehachse (5) für den Düsenkörper definiert, sowie ein Sicherungselement (4) vorgesehen ist, das an einem freien Ende (27) der Achse (26) befestigbar ist und das eine Axiallagerfläche (49) sowie eine Radiallagerfläche (47) für den Düsenkörper (2) aufweist.

12. Düse nach Anspruch 11, **dadurch gekennzeichnet, dass** an dem Lagerelement (3) eine radial nach außen vorspringende ringförmige Schulter (34) vorgesehen ist, die gemeinsam mit der ihr zugewandten Axiallagerfläche (49) des Sicherungselements (4) den Düsenkopf (2) in axialer Richtung klemmungsfrei und spielarm sichert.

13. Düse nach Anspruch 12, **dadurch gekennzeichnet, dass** die Axiallagerfläche (49) als Dichtung dient und darüber hinaus keine weitere Dichtung im Bereich der Axiallagerfläche (49) für den Düsenkörper (2) vorgesehen ist.

14. Düse nach Anspruch 1, **dadurch gekennzeichnet, dass** zur drehbaren Lagerung des Düsenkörpers (2) eine Gleitlageranordnung (36, 48) vorgesehen ist.

15. Düse nach Anspruch 11 und 14, **dadurch gekennzeichnet, dass** die Gleitlageranordnung (36, 48) durch eine an dem Lagerelement (3) vorgesehene, radial nach außen und zu der Drehachse (5) koaxial ausgerichtete zylindrische Mantelfläche (35) sowie durch die Radiallagerfläche (47) des Sicherungselements (4) gebildet ist.

16. Düse nach Anspruch 15, **dadurch gekennzeichnet, dass** an den Gleitlageranordnungen (36, 48) und der Radiallagerfläche (47) zur Flüssigkeitsschmierung eine Leckage festgelegt ist.

## Claims

1. Nozzle (1), in particular for cleaning containers by means of a fluid,
with a rotatably disposed nozzle body (2), which has a housing (6) and at least one nozzle orifice (17a, 17b, 18) configured therein, out of which the fluid exits from the nozzle (1) into the surrounding area,
with a fluid drive (51), which is connected to the nozzle body (2) in a manner fixed against rotation, and
with a braking means (18) separated from the first fluid drive (51) arranged to inhibit the rotation of the nozzle body (2), wherein the braking means (18) is formed by a second fluid drive (18),
**characterised in that**
the housing (6) of the nozzle body (2) has an interior (7), through which fluid passes and which is free from installations, and serves as a rotor of the first fluid drive (51) driven by the action of the fluid.

2. Nozzle according to claim 1, **characterised in that** it is made completely from a corrosion-resistant metal.

3. Nozzle according to claim 1, **characterised in that** the housing (6) of the nozzle body (2) is cylindrical and encloses a substantially rotationally symmetric interior (7), through which the fluid passes, and that a turbulence generating means (41) is provided, which causes turbulence in the fluid flow.

4. Nozzle according to claim 1, **characterised in that** the nozzle orifice (17a, 17b, 18) is configured in such a way that a fluid jet discharging in a fan-like shape is generated, which is divided into several segments, which when folded together in the peripheral direction preferably result in a jet angle of 180°.

5. Nozzle according to claim 3, **characterised in that** the turbulence generating means (41) forming the fluid drive (51) is arranged at the entrance of the interior or forms this and has at least one entry opening (42) leading from a fluid inlet (23) to the interior (7).

6. Nozzle according to claim 3, **characterised in that** the turbulence generating means (41) is formed by a cylinder section (33), which is preferably part of a bearing element (3), which is arranged to rotatably support the nozzle body, has a shell face (35) as well as a circular ring-shaped end face (34) directed towards the direction of flow and in which the entry opening (42) is configured in the form of a groove (43), which is open towards the shell face (35) and the end face (34) and runs on an incline to the axial direction, and that only a small gap (37) for supporting the housing (6) is defined between the shell face (35) and the housing (6) of the nozzle body (2) arranged concentrically thereto.

7. Nozzle according to claim 3, 5 or 6, **characterised in that** several, preferably three, entry openings (42) are provided, which are preferably arranged in the same direction and equidistant in the peripheral direction.

8. Nozzle according to claim 1, **characterised in that** the braking means (18) is formed by at least one passage (18) provided in the housing (6), at which passage the exiting fluid causes a reaction force.

9. Nozzle according to claim 8, **characterised in that** the passage (18) is delimited in the peripheral direction by a substantially axially oriented wall (22b), which is inclined outwards in the direction of rotation and on which the fluid jet passing through exerts a backward thrust, which inhibits the nozzle body (2) in its rotational movement.

10. Nozzle according to claim 9, **characterised in that** another wall (22a), which delimits the passage (18) in the peripheral direction and leads the first wall (22b) during rotation of the nozzle body (2), is oriented approximately parallel to the wall (22b).

11. Nozzle according to claim 1, **characterised in that** a bearing element (3), into which a fluid inlet (23) opens and which on its end remote from the fluid inlet (23) bears a shaft member (26), which defines a rotational axis (5) for the nozzle body, is provided to support the nozzle body (2) as well as a locking element (4), which can be fastened to a free end (27) of the shaft member (26) and which has an axial bearing face (49) as well as a radial bearing face (47) for the nozzle body (2).

12. Nozzle according to claim 11, **characterised in that** a radially outwardly projecting ring-shaped shoulder (34) is provided on the bearing element (3), which shoulder, jointly with the axial bearing face (49) of the locking element (4) facing it, secures the nozzle head (2) in axial direction in a clamp-free manner and with low play.

13. Nozzle according to claim 12, **characterised in that** the axial bearing face (49) serves as a seal and no further seal is additionally provided in the region of the axial bearing face (49) for the nozzle body (2).

14. Nozzle according to claim 1, **characterised in that** a slide bearing arrangement (36, 48) is provided to rotatably support the nozzle body (2).

15. Nozzle according to claim 11 and 14, **characterised in that** the slide bearing arrangement (36,48) is formed by a cylindrical shell face (35), which is provided on the bearing element (3) and is oriented radially outwards and coaxially to the rotational axis (5), and also by the radial bearing face (47) of the locking element (4).

16. Nozzle according to claim 15, **characterised in that** a leakage is defined on the slide bearing arrangements (36, 48) and the radial bearing face (47) for liquid lubrication.

## Revendications

1. Buse (1), destinée notamment au nettoyage de récipients au moyen d'un fluide, dans laquelle :
- un corps de buse (2) monté en rotation présente un boîtier (6) avec dans celui-ci au moins une embouchure de buse (17a, 17b, 18) à travers laquelle le fluide sort de la buse (1) dans l'environnement,
- un entraînement de fluide (51) est relié au corps de buse (2),
- un dispositif de freinage (18), séparé du premier entraînement de fluide (51) est conçu pour bloquer la rotation du corps de buse (2), ce dispositif de freinage étant constitué par un second entraînement de fluide (18), cette buse étant **caractérisée en ce que** le boîtier (6) du corps de buse (2) présente un espace interne (8) sans chicanes, traversé par le fluide, et qui, pour le premier entraînement de fluide (51) sert de rotor entraîné par l'action du fluide.

2. Buse selon la revendication 1, **caractérisée en ce qu'**elle est fabriquée entièrement en métal résistant à la corrosion.

3. Buse selon la revendication 1, **caractérisée en ce que** le boîtier (6) du corps de buse (2) est cylindrique et entoure un espace interne (7), essentiellement de révolution, qui traverse le fluide, et il est prévu un dispositif générateur de rotation (41) qui met en rotation le courant de fluide.

4. Buse selon la revendication 1, **caractérisée en ce que** l'embouchure de buse (17a, 17b, 18) est constituée de manière que le jet de fluide sortant a la forme d'un éventail divisé en plusieurs segments qui, rabattus en direction périphérique, donnent de préférence un angle de jet de 180°.

5. Buse selon la revendication 3, **caractérisée en ce que** le dispositif générateur de rotation (41) qui constitue l'entraînement du fluide (51) est disposé à l'entrée de l'espace interne (7) ou forme celui-ci et présente au moins une ouverture d'entrée allant de l'entrée de fluide (23) à l'espace interne (7).

6. Buse selon la revendication 3, **caractérisée en ce que** le dispositif générateur de rotation (41) est constitué par une section de cylindre (33) qui est de préférence une partie d'un élément de palier (3) conçu pour le montage rotatif du corps de buse, et présentant une surface périphérique externe (35) ainsi qu'une face frontale (34) en forme d'anneau circulaire regardant dans le sens d'écoulement, et dans cet élément est creusée une rainure (43) s'ouvrant sur la surface périphérique (35) et sur la face frontale (34) en étant inclinée par rapport à la direction axiale, avec entre la surface périphérique (35) et le boîtier (6) du corps de buse (2), qui lui est concentrique, une faible fente (37) pour le montage du boîtier (6).

7. Buse selon la revendication 3, 5 ou 6, **caractérisée en ce qu'**il est prévu plusieurs, de préférence trois ouvertures d'entrée (47) de préférence équidistantes en direction périphérique et orientées dans le même sens.

8. Buse selon la revendication 1, **caractérisée en ce que** le dispositif de freinage (18) est constitué par au moins une ouverture de passage (18) prévue dans le boîtier (6) et sur laquelle le fluide qui sort engendre une force de réaction.

9. Buse selon la revendication 8, **caractérisée en ce que** l'ouverture de passage (18) est limitée en direction périphérique par une paroi (22b) de direction essentiellement axiale, qui est inclinée vers l'extérieur dans le sens de rotation et qui exerce sur le jet de fluide sortant une réaction qui bloque le mouvement de rotation du corps de buse (2).

10. Buse selon la revendication 9, **caractérisée en ce qu'**une autre paroi (22a), qui limite l'ouverture du passage (18) dans la direction périphérique, se trouve en avant de la première paroi (22b) quand le corps de buse (2) tourne, en étant orientée parallèlement à celle-ci.

11. Buse selon la revendication 1, **caractérisée en ce que** pour le montage du corps de buse (2), il est prévu un élément de palier (3) dans lequel débouche une entrée de fluide (23) et qui porte à son extrémité éloignée de cette entrée, un axe (26) qui définit l'axe de rotation du corps de buse, ainsi qu'un élément de sécurisation (4) qui peut être fixé à l'extrémité libre (27) de cet axe (26) et qui présente une portée de palier axial (49) ainsi qu'une portée de palier radial (47) pour le corps de buse (2).

12. Buse selon la revendication 11, **caractérisée en ce que** sur l'élément de palier (3) est prévu un épaulement annulaire (34) faisant saillie radialement vers l'extérieur et qui, avec la portée de palier axial (49) de l'élément de sécurisation (4) en regard de celui-ci, sécurise la tête de buse (2) en direction axiale, sans serrage et avec un faible jeu.

13. Buse selon la revendication 12, **caractérisée en ce que** la portée de palier axial (49) sert d'étanchéité et que de plus il n'est pas prévu pour le corps de buse (2), d'autre sécurité dans la zone de la portée de palier axial (49).

14. Buse selon la revendication 1, **caractérisée en ce qu'**il est prévu, pour le montage rotatif du corps de buse (2) un système de paliers de glissement (36, 48).

15. Buse selon les revendications 11 et 14, **caractérisée en ce que** le système de paliers de glissement (36, 48) est constitué par une surface externe (35) cylindrique coaxiale à l'axe de rotation (51), prévue sur l'élément de palier (3), et par la portée du palier radial (47) de l'élément de sécurisation (4).

16. Buse selon la revendication 15, **caractérisée en ce que** dans le système de paliers de glissement (36, 48) et sur la portée de palier radial (47), est établie une fente pour assurer la lubrification liquide.
